# EUROPÄISCHE PATENTSCHRIFT

(11) **EP 2 424 418 B1**
(45) Veröffentlichungstag und Bekanntmachung des Hinweises auf die Patenterteilung: **25.11.2015**
(21) Anmeldenummer: 10710336.8
(22) Anmeldetag: 25.03.2010
(51) Int. Cl.: A47L 9/20, A47L 5/36

(54) **SAUGREINIGUNGSGERÄT**
SUCTION CLEANING DEVICE
APPAREIL DE NETTOYAGE PAR ASPIRATION

(30) Priorität: 30.04.2009 DE 102009020769
(43) Veröffentlichungstag der Anmeldung: 07.03.2012
(73) Patentinhaber: Alfred Kärcher GmbH & Co. KG, 71364 Winnenden (DE)
(72) Erfinder: ECKSTEIN, Daniel, 71364 Winnenden (DE)
(74) Vertreter: Hoeger, Stellrecht & Partner Patentanwälte mbB
(86) Internationale Anmeldenummer: PCT/EP2010/053901
(87) Internationale Veröffentlichungsnummer: WO 2010/124912

(56) Entgegenhaltungen:
- EP-A2- 1 743 562
- EP-A2- 1 913 857
- DE-A1-102005 017 702
- DE-U1- 29 823 411
- US-A- 5 951 746

## Beschreibung

Die Erfindung betrifft ein Saugreinigungsgerät mit den Merkmalen des Oberbegriffes von Patentanspruch 1.

Mittels eines derartigen Saugreinigungsgerätes kann Schmutz und bei einer vorteilhaften Ausführungsform auch Flüssigkeit aufgesaugt werden, indem man den Schmutzsammelbehälter mit Hilfe des mindestens einen Saugaggregates mit Unterdruck beaufschlagt, so dass sich eine Saugströmung ausbildet. Das Saugreinigungsgerät weist mindestens ein Filter auf, das im Strömungsweg zwischen dem Schmutzsammelbehälter und dem Saugaggregat angeordnet ist und der Abscheidung von Feststoffen aus der Saugströmung dient. Während des Saugbetriebes lagern sich zunehmend Schmutzteilchen an der dem Schmutzsammelbehälter zugewandten Schmutzseite des mindestens einen Filters an, so dass das Filter nach einiger Zeit abgereinigt werden muss. Zur Abreinigung kann die dem Schmutzsammelbehälter abgewandte Reinseite des Filters mit Fremdluft beaufschlagt werden, indem ein Schließkörper zumindest einen stromabwärts des Filters in den Saugkanal einmündenden Fremdlufteinlass freigibt.

Sauggeräte mit einem Schmutzsammelbehälter, der einen Saugeinlass aufweist und über mindestens ein Filter und zumindest einen Saugkanal mit mindestens einem Saugaggregat in Strömungsverbindung steht, und mit zumindest einem stromabwärts des mindestens einen Filters in den Saugkanal einmündenden Fremdlufteinlass, der mittels eines Schließkörpers wahlweise verschließbar und freigebbar ist, sind beispielsweise aus der DE 298 23 411 U1 und der DE 10 2005 017 702 A1 bekannt. Die Schließkörper sind hierbei als Ventilteller eines Hubventiles ausgebildet, der mit Hilfe eines Elektromagneten in einer Schließstellung gehalten werden kann, in der er den mindestens einen Fremdlufteinlass verschließt. Wird die Energieversorgung des Elektromagneten unterbrochen, so hebt der Ventilteller vom Fremdlufteinlass ab, so dass schlagartig Fremdluft in den Saugkanal einströmen und die Reinseite des Filters beaufschlagen kann. Derartige Saugreinigungsgeräte haben sich bewährt. Allerdings erfordert der als Ventilteller eines Hubventils ausgebildete Schließkörper für die einwandfreie Funktion der Filterabreinigung einen beträchtlichen Bauraum.

Ein Sauggerät mit den Merkmalen des Oberbegriffes von Patentanspruch 1 ist aus EP 1 913 857 A2 bekannt. Bei diesem Sauggerät steht der Schmutzsammelbehälter über einen Saugkanal mit einem Saugaggregat in Strömungsverbindung, wobei der Saugkanal eine Fremdlufteinlasswand aufweist, an der der mindestens eine Fremdlufteinlass angeordnet ist. Mittels eines Schließkörpers kann der Fremdlufteinlass wahlweise geöffnet und verschlossen werden. Der Schließkörper ist an der Außenseite der Fremdlufteinlasswand angeordnet.

Aufgabe der vorliegenden Erfindung ist es, ein Saugreinigungsgerät der eingangs genannten Art derart weiterzubilden, dass der für eine einwandfreie Filterabreinigung erforderliche Bauraum des Schließkörpers verringert werden kann.

Diese Aufgabe wird durch ein Saugreinigungsgerät mit den Merkmalen von Patentanspruch 1 gelöst.

In die Erfindung fließt der Gedanke mit ein, dass der für eine einwandfreie Filterabreinigung erforderliche Bauraum des Schließkörpers beträchtlich verringert werden kann, indem der Schließkörper an der Außenseite der Fremdlufteinlasswand entlanggleitet, die den mindestens einen Fremdlufteinlass aufweist. Zum Freigeben des mindestens einen Fremdlufteinlasses ist es somit nicht erforderlich, dass sich der Schließkörper von der Fremdlufteinlasswand abhebt, vielmehr kann er an der Außenseite der Fremdlufteinlasswand entlangbewegt werden, an der er gleitend anliegt.

Erfindungsgemäß ist der Schließkörper entgegen der Wirkung einer Rückstellfeder aus seiner Schließstellung in seine Freigabestellung bewegbar. Die Rückstellfeder stellt sicher, dass der Schließkörper ausgehend von seiner Freigabestellung wieder zuverlässig in seine Schließstellung zurückbewegt werden kann.

Die Rückstellfeder kann beispielsweise als Druckfeder ausgebildet sein.

Insbesondere kann vorgesehen sein, dass die Rückstellfeder schraubenlinienförmig ausgebildet ist.

Vorzugsweise umfasst die Fremdlufteinlasswand mehrere Fremdlufteinlässe, die durch Übergang des Schließkörpers von dessen Schließstellung in dessen Freigabestellung gleichzeitig freigegeben werden.

Von besonderem Vorteil ist es, wenn die Fremdlufteinlässe schlitzförmig ausgestaltet sind und der Schließkörper quer zu Längsachse der schlitzförmigen Fremdlufteinlässe aus seiner Schießstellung in seine Freigabestellung bewegt werden kann. Eine derartige Ausgestaltung hat den Vorteil, dass der Schließkörper nur eine verhältnismäßig geringe Hubbewegung ausführen muss, um sämtliche schlitzförmigen Fremdlufteinlässe gleichzeitig vollständig freigeben zu können.

Günstigerweise sind die Fremdlufteinlasswand und der Schließkörper plattenförmig ausgestaltet. Dies hat eine weitere Reduktion des Bauraumes zur Folge.

Bei der plattenförmigen Ausgestaltung der Fremdlufteinlasswand und des Schließkörpers kann der Schließkörper entlang der Außenseite der Fremdlufteinlasswand linear verschiebbar sein. Es kann allerdings auch vorgesehen sein, dass der Schließkörper verschwenkbar ist. Dies ist insbesondere dann von Vorteil, wenn die Fremdlufteinlässe speichenförmig angeordnet sind, d. h. wenn die Fremdlufteinlässe bezogen auf einen Mittelpunkt radial nach außen weisen. Der Mittelpunkt kann hierbei die Schwenkachse des schwenkbaren Schließkörpers definieren, der in seiner Schließstellung die radial verlaufenden Fremdlufteinlässe verschließt und sie in seiner Freigabestellung freigibt.

Es kann auch vorgesehen sein, dass die Fremdlufteinlasswand und der Schließkörper zylinderförmig gebogen sind. Hierbei ist es günstig, wenn der Schließkörper um die Zylinderachse der Fremdlufteinlasswand verschwenkbar ist.

Bei einer vorteilhaften Ausführungsform, die sich durch sehr geringe Herstellungskosten und eine sehr geringe Störungsanfälligkeit auszeichnet, liegt der Schließkörper unmittelbar an der Fremdlufteinlasswand an. Bei einer derartigen Ausgestaltung können zwischen dem Schließkörper und der Fremdlufteinlasswand angeordnete Dichtungselemente, beispielsweise O-Ringe, entfallen.

Günstig ist es, wenn der Schließkörper unter der Wirkung der Druckdifferenz zwischen dem während des Betriebes des Saugreinigungsgerätes im Saugkanal herrschenden Unterdruck und dem außenseitig auf den Schließkörper einwirkenden Außendruck elastisch stärker verformbar ist als die Fremdlufteinlasswand. Die stärkere elastische Verformbarkeit des Schließkörpers führt dazu, dass der Schließkörper während des Betriebes des Saugreinigungsgerätes gegen die Fremdlufteinlasswand gepresst wird, die eine geringere elastische Verformbarkeit aufweist. Das Anpressen des Schließkörpers gegen die Fremdlufteinlasswand führt dazu, dass die Fremdlufteinlässe während des Saugbetriebes des Saugreinigungsgerätes zuverlässig abgedichtet sind.

Es kann beispielsweise vorgesehen sein, dass der Schließkörper und die Fremdlufteinlasswand aus unterschiedlichen Materialien gefertigt sind, wobei das Material des Schließkörpers eine größere elastische Verformbarkeit aufweist als das Material der Fremdlufteinlasswand.

Alternativ kann vorgesehen sein, dass der Schließkörper und die Fremdlufteinlasswand aus demselben Material gefertigt sind, wobei jedoch die Fremdlufteinlasswand eine größere Formstabilität aufweist als der Schließkörper. Beispielsweise kann die Fremdlufteinlasswand eine größere Materialstärke aufweisen als der Schließkörper.

Bei einer besonders bevorzugten Ausgestaltung der Erfindung trägt die Fremdlufteinlasswand auf ihrer Innenseite Verstärkungselemente. Die Verstärkungselemente stellen sicher, dass die Fremdlufteinlasswand nur eine sehr geringe elastische Verformbarkeit aufweist, sie ist also starrer ausgestaltet als der Schließkörper und bildet ein sich nur geringfügig verbiegendes Widerlager für den Schließkörper während des Saugbetriebes des Saugreinigungsgerätes. Die Verstärkungselemente sind bevorzugt als an die Fremdlufteinlasswand angeformte Verstärkungsrippen ausgestaltet.

Es kann vorgesehen sein, dass zwischen benachbarten Fremdlufteinlässen jeweils mindestens eine Verstärkungsrippe angeordnet ist.

Eine besonders wirkungsvolle Filterabreinigung wird bei einer vorteilhaften Ausführungsform dadurch erzielt, dass die Fremdlufteinlasswand der Reinseite des Filters gegenübersteht. Die Fremdlufteinlasswand bildet bei einer derartigen Ausgestaltung eine Abdeckung des Filters aus, so dass die Fremdluft, die in der Freigabestellung des Schließkörpers die Fremdlufteinlässe durchströmt, unmittelbar zur Reinseite des Filters gelangt und dieses mechanisch erschüttert, wobei zumindest ein Teil der einströmenden Fremdluft das Filter entgegen der im Saugbetrieb des Saugreinigungsgerätes vorherrschenden Strömungsrichtung durchströmen kann. Das Filter kann somit besonders wirkungsvoll gereinigt werden.

Es kann vorgesehen sein, dass das Filter als Patronenfilter ausgebildet ist, insbesondere kann das Filter zylinderförmig ausgestaltet sein.

Bei einer vorteilhaften Ausgestaltung ist das Filter allerdings als Flachfaltenfilter ausgebildet, da dadurch der Bauraum gering gehalten werden kann.

Günstigerweise überdeckt die Fremdlufteinlasswand das Flachfaltenfilter. Die Fremdlufteinlasswand kann sich hierbei über die gesamte Länge und über die gesamte Breite des Flachfaltenfilters erstrecken, so dass dieses auf seiner gesamten Außenseite mit Fremdluft beaufschlagt werden kann.

Es kann vorgesehen sein, dass der Schließkörper motorisch zwischen seiner Schließstellung und seiner Freigabestellung hin- und herbewegbar ist. Hierzu kann beispielsweise ein Elektroantrieb oder auch ein pneumatischer Antrieb zum Einsatz kommen.

Es kann auch vorgesehen sein, dass der Schließkörper elektromagnetisch bewegbar ist. Hierzu kann ein Hubmagnet zum Einsatz kommen. Beispielsweise kann ein Hubmagnet vorgesehen sein, der den Schließkörper entgegen der Wirkung einer Federkraft in seine Freigabestellung drückt. Der Hubmagnet kann von einer Steuerelektronik in zeitlichen Abständen kurzzeitig ein- oder mehrmals hintereinander mit Strom beaufschlagt werden zur selbsttätigen Filterabreinigung.

Bei einer bevorzugten Ausgestaltung ist der Schließkörper manuell bewegbar. Eine derartige Ausgestaltung zeichnet sich durch besonders geringe Herstellungskosten aus. Außerdem kann der Bauraum für den Schließkörper und dessen Antrieb besonders gering gehalten werden.

Günstigerweise ist der Schließkörper mittels eines Schwenkhebels bewegbar. Der Schwenkhebel kann vom Benutzer des Saugreinigungsgerätes zur Filterabreinigung betätigt werden.

Bei einer vorteilhaften Ausführungsform ist die Rückstellfeder an der Außenseite der Fremdlufteinlasswand angeordnet. Die Fremdlufteinlasswand kann hierzu einen Rücksprung aufweisen, an dem die Rückstellfeder anliegt. Dadurch lässt sich der Bauraum zusätzlich verringern.

Die nachfolgende Beschreibung einer bevorzugten Ausführungsform der Erfindung dient im Zusammenhang mit der Zeichnung der näheren Erläuterung. Es zeigen:
- Figur 1:: eine vertikale Schnittansicht eines Saugreinigungsgerätes während des Saugbetriebes;
- Figur 2:: eine Schnittansicht des Saugreinigungsgerätes entlang der Linie 2-2 in Figur 1;
- Figur 3:: eine Schnittansicht des Saugreinigungsgerätes entlang der Linie 3-3 in Figur 1 und
- Figur 4:: eine vertikale Schnittansicht des Saugreinigungsgerätes aus Figur 1 während der Abreinigung eines Filters.

In der Zeichnung ist schematisch ein erfindungsgemäßes Saugreinigungsgerät 10 dargestellt mit einem Unterteil, das einen Schmutzsammelbehälter 12 ausbildet, und einem auf das Unterteil aufsetzbaren Oberteil 14. Der Schmutzsammelbehälter 12 weist einen Saugeinlass 16 auf, an den in üblicher Weise ein in der Zeichnung nicht dargestellter Saugschlauch angeschlossen werden kann, an dessen freiem Ende eine Saugdüse gehalten werden kann. Alternativ kann vorgesehen sein, dass man den Saugschlauch an ein Bearbeitungswerkzeug, beispielsweise eine Bohrmaschine oder ein Fräsaggregat anschließt, so dass bei Betrieb des Bearbeitungswerkzeuges anfallender Staub abgesaugt werden kann.

Das Oberteil 14 nimmt ein Saugaggregat 18 auf mit einem Elektromotor 20 und einer Saugturbine 22. Das Saugaggregat 18 ist liegend angeordnet, d. h. die Turbinenachse 24 des Saugaggregates 18 verläuft horizontal.

Seitlich neben dem Saugaggregat 18 ist im Oberteil 14 ein Flachfaltenfilter 26 gehalten, an das sich innerhalb des Oberteils 14 ein Saugkanal 28 anschließt. Der Saugkanal 28 stellt eine Strömungsverbindung her zwischen dem Schmutzsammelbehälter 12 und dem Saugaggregat 18. Über den Saugkanal 28 und das Flachfaltenfilter 26 kann der Schmutzsammelbehälter 12 mit Unterdruck beaufschlagt werden, so dass sich die in Figur 1 durch die Pfeile 30 symbolisierte Saugströmung ausbildet, unter deren Wirkung Schmutz in den Schmutzsammelbehälter 12 eingesaugt werden kann. Mittels des Flachfaltenfilters 26 können die Schmutzteilchen von der Saugströmung 30 abgeschieden werden. Vom Saugaggregat 18 wird hierbei Saugluft angesaugt, die ausgehend vom Schmutzsammelbehälter 12 das Flachfaltenfilter 26 durchströmt, um über den Saugkanal 28 zum Saugeinlass 32 des Saugaggregates 18 zu gelangen. Die Saugluft wird bezogen auf die Turbinenachse 24 axial angesaugt und wird von der Saugturbine 22 in radialer Richtung abgegeben. Die Abluft durchströmt dann einen an die Saugturbine 22 sich anschließenden Abluftkanal 34, der ein Strömungslabyrinth ausbildet und die Abluft über Abluftöffnungen 36 an die Umgebung abgibt. Wie insbesondere aus den Figuren 1, 2 und 3 deutlich wird, ist der Abluftkanal 34 unterhalb des Saugkanals 28 in dem dem Saugeinlass 16 abgewandten rückwärtigen Bereich 38 des Saugreinigungsgerätes 10 angeordnet.

Oberhalb des Flachfaltenfilters 26 weist der Saugkanal 28 eine Kanalwand in Form einer Fremdlufteinlasswand 40 auf, die sich über die gesamte Länge und über die gesamte Breite des Flachfaltenfilters 26 erstreckt und die eine Vielzahl schlitzförmiger Fremdlufteinlässe 42 aufweist, die in gleich bleibendem Abstand nebeneinander angeordnet sind. Zwischen einander unmittelbar benachbarten Fremdlufteinlässen 42 ist an der Innenseite 44 der Fremdlufteinlasswand 40 jeweils eine Verstärkungsrippe 46 angeformt.

An der Außenseite 48 der plattenförmigen Fremdlufteinlasswand 40 liegt ein plattenförmiger Schließkörper 50 gleitend an. Der Schließkörper 50 weist eine Vielzahl schlitzförmiger Durchlässe52 auf, die identisch ausgebildet sind wie die Fremdlufteinlässe 42 der Fremdlufteinlasswand 40. Allerdings sind die Durchlässe 52 in der in Figur 1 dargestellten Schließstellung des Schließkörpers 50 seitlich versetzt zu den Fremdlufteinlässen 42 angeordnet, so dass der Schließkörper 50 die Fremdlufteinlässe 42 verschließt. Ausgehend von der in Figur 1 dargestellten Schließstellung kann der Schließkörper 50 entgegen der Wirkung einer Rückstellfeder 54 in die in Figur 4 dargestellte Freigabestellung verschoben werden. In der Freigabestellung fluchten die Durchlässe 52 mit den Fremdlufteinlässen 42. Dies hat zur Folge, dass über die Durchlässe 52 und die Fremdlufteinlässe 42 Fremdluft in den sich an das Flachfaltenfilter 26 anschließenden Bereich des Saugkanals 28 einströmen kann. Die Fremdluft trifft auf die dem Schmutzsammelbehälter 12 abgewandte Reinseite 56 des Flachfaltenfilters 26 und teilweise durchströmt die Fremdluft das Flachfaltenfilter 26 entgegen der sich während des normalen Saugbetriebes ausbildenden Strömungsrichtung. Das Flachfaltenfilter 26 wird dadurch wirkungsvoll abgereinigt. Die sich in der Freigabestellung des Schließkörpers 50 ausbildende Fremdluftströmung ist in Figur 4 durch die Pfeile 60 dargestellt.

Die Rückstellfeder 54 ist zwischen der Fremdlufteinlasswand 40 und dem Schließkörper 50 an der Außenseite 48 der Fremdlufteinlasswand 40 angeordnet. Sie stützt sich einerseits an einer Stufe 62 der Fremdlufteinlasswand 40 und andererseits an einer Stufe 64 des Schließkörpers 50 ab.

Zum Verschieben des Schließkörpers 50 entlang der Außenseite 48 der Fremdlufteinlasswand 40 kommt ein Schwenkhebel 66 zum Einsatz, der um eine Schwenkachse 68 verschwenkbar am Oberteil 14 gelagert ist und vom Benutzer des Saugreinigungsgerätes 10 betätigt werden kann. Der Schwenkhebel 66 steht mit einem einstückig mit dem Schließkörper 50 verbundenen Betätigungsstift 70 in Eingriff, der in der in Figur 1 dargestellten Schließstellung des Schließkörpers 50 unterhalb des Schwenkhebels 66 angeordnet ist. Wird der Schwenkhebel 66 vom Benutzer betätigt, so verschiebt er über den Betätigungsstift 70 den Schließkörper 50 entlang der Außenseite 48 in die in Figur 4 dargestellte Freigabestellung. Wird der Schwenkhebel 66 vom Benutzer anschließend wieder freigegeben, so verschiebt die Rückstellfeder 54 den Schließkörper 50 wieder entlang der Außenseite 48 in seine Schließstellung.

Aufgrund der Verstärkungsrippen 46 weist die Fremdlufteinlasswand 40 eine beträchtlich höhere Formstabilität auf als der Schließkörper 50. Letzterer ist elastisch stärker verformbar als die Fremdlufteinlasswand 40. Dies hat zur Folge, dass er während des Saugbetriebes des Saugreinigungsgerätes 10 aufgrund der einwirkenden Druckdifferenz zwischen dem während des Betriebes des Saugreinigungsgerätes 10 im Saugkanal 28 herrschenden Unterdruck und dem außenseitig auf den Schließkörper 50 einwirkenden Außendruck gegen die Außenseite 48 der Fremdlufteinlasswand 40 gepresst wird. Die Fremdlufteinlässe 42 können deshalb vom Schließkörper 50 dicht verschlossen werden, ohne dass ein zusätzliches Dichtungsmittel, beispielsweise ein Dichtring, zum Einsatz kommen muss.

Der an der Außenseite 48 der Fremdlufteinlasswand 40 flach anliegende Schließkörper 50 erfährt beim Übergang von seiner Schließstellung in seine Freigabestellung nur eine sehr kurze Hubbewegung, die dem halben Abstand zwischen zwei benachbarten Fremdlufteinlässen 42 entspricht. Die geringe Hubbewegung hat zur Folge, dass die Fremdlufteinlässe 42 innerhalb sehr kurzer Zeit vollständig freigegeben werden können, so dass schlagartig Fremdluft auf die Reinseite 56 des Flachfaltenfilters 26 auftreffen kann, um dieses wirkungsvoll zu reinigen. Da beim Übergang des Schließkörpers 50 von dessen Schließstellung in dessen Freigabestellung innerhalb des Schmutzsammelbehälters 12 ein Unterdruck vorliegt, wird die schlagartig eindringende Fremdluft zu einem beträchtlichen Anteil durch das Flachfaltenfilter 26 hindurch in den Schmutzbehälter 12 eingesaugt. Dadurch wird die mechanische Abreinigung des Flachfaltenfilters 26 verstärkt.

Nach kurzzeitiger Betätigung des Schwenkhebels 66 kann der Benutzer den Schwenkhebel 66, wie bereits erläutert, wieder freigeben, wobei dann der Schließkörper 50 unter der Wirkung der Rückstellfeder 54 selbsttätig in seine Schließstellung verschoben wird, so dass der Saugbetrieb des Saugreinigungsgerätes 10 wieder fortgesetzt werden kann.

## Patentansprüche

1. Saugreinigungsgerät mit einem Schmutzsammelbehälter (12), der einen Saugeinlass (16) aufweist und über mindestens ein Filter (26) und zumindest einen Saugkanal (28) mit mindestens einem Saugaggregat (18) in Strömungsverbindung steht, und mit zumindest einem stromabwärts des mindestens einen Filters (26) in den Saugkanal (28) einmündenden Fremdlufteinlass (42), der mittels eines Schließkörpers (50) wahlweise verschließbar und freigebbar ist, wobei der Saugkanal (28) eine Fremdlufteinlasswand (40) mit dem mindestens einen Fremdlufteinlass (42) aufweist, **dadurch gekennzeichnet, dass** der Schließkörper (50) an der Außenseite (48) der Fremdlufteinlasswand (40) entlanggleitend zwischen einer den mindestens einen Fremdlufteinlass (42) verschließenden Schließstellung und einer den mindestens einen Fremdlufteinlass (42) freigebenden Freigabestellung hin- und herbeweglich ist, wobei der Schließkörper (50) entgegen der Wirkung einer Rückstellfeder (54) aus seiner Schließstellung in seine Freigabestellung bewegbar ist.

2. Saugreinigungsgerät nach Anspruch 1, **dadurch gekennzeichnet, dass** die Fremdlufteinlasswand (40) und der Schließkörper (50) plattenförmig ausgestaltet sind.

3. Saugreinigungsgerät nach Anspruch 1 oder 2, **dadurch gekennzeichnet, dass** der Schließkörper (50) unmittelbar an der Fremdlufteinlasswand (40) anliegt.

4. Saugreinigungsgerät nach Anspruch 1, 2 oder 3, **dadurch gekennzeichnet, dass** der Schließkörper (50) unter der Wirkung der Druckdifferenz zwischen dem während des Betriebes des Saugreinigungsgerätes (10) im Saugkanal (28) herrschenden Unterdruck und dem außenseitig auf den Schließkörper (50) einwirkenden Außendruck elastisch stärker verformbar ist als die Fremdlufteinlasswand (40).

5. Saugreinigungsgerät nach einem der voranstehenden Ansprüche, **dadurch gekennzeichnet, dass** die Fremdlufteinlasswand (40) mehrere Fremdlufteinlässe (42) aufweist und auf ihrer Innenseite (44) Verstärkungselemente trägt.

6. Saugreinigungsgerät nach Anspruch 5, **dadurch gekennzeichnet, dass** die Verstärkungselemente als an die Fremdlufteinlasswand (40) angeformte Verstärkungsrippen (46) ausgestaltet sind.

7. Saugreinigungsgerät nach einem der voranstehenden Ansprüche, **dadurch gekennzeichnet, dass** die Fremdlufteinlasswand (40) der Reinseite (56) des Filters gegenübersteht.

8. Saugreinigungsgerät nach einem der voranstehenden Ansprüche, **dadurch gekennzeichnet, dass** das Filter als Flachfaltenfilter (26) ausgestaltet ist.

9. Saugreinigungsgerät nach Anspruch 8, **dadurch gekennzeichnet, dass** die Fremdlufteinlasswand (40) das Flachfaltenfilter (26) überdeckt.

10. Saugreinigungsgerät nach einem der voranstehenden Ansprüche, **dadurch gekennzeichnet, dass** der Schließkörper (50) manuell bewegbar ist.

11. Saugreinigungsgerät nach einem der voranstehenden Ansprüche, **dadurch gekennzeichnet, dass** der Schließkörper (50) mittels eines Schwenkhebels (66) bewegbar ist.

12. Saugreinigungsgerät nach einem der voranstehenden Ansprüche, **dadurch gekennzeichnet, dass** die Rückstellfeder (54) an der Außenseite (48) der Fremdlufteinlasswand (40) anliegt.

## Claims

1. Suction cleaning apparatus with a dirt collection container (12) which has a suction inlet (16) and is fluidly connected to at least one suction unit (18) via at least one filter (26) and at least one suction channel (28), and with at least one external air inlet (42) which opens out into the suction channel (28) downstream of the at least one filter (26) and is selectively closable and openable by means of a closing body (50), the suction channel (28) having an external air inlet wall (40) with the at least one external air inlet (42), **characterized in that** the closing body (50), sliding along the outer side (48) of the external air inlet wall (40), is reciprocatingly movable between a closed position closing the at least one external air inlet (42) and an open position opening the at least one external air inlet (42), the closing body (50) being movable against the action of a return spring (54) from its closed position to its open position.

2. Suction cleaning apparatus in accordance with claim 1, **characterized in that** the external air inlet wall (40) and the closing body (50) are of plate-shaped configuration.

3. Suction cleaning apparatus in accordance with claim 1 or 2, **characterized in that** the closing body (50) contacts the external air inlet wall (40) directly.

4. Suction cleaning apparatus in accordance with claim 1, 2 or 3, **characterized in that** the closing body (50), under the action of the pressure difference between the negative pressure existing in the suction channel (28) during operation of the suction cleaning apparatus (10) and the external pressure acting on the exterior of the closing body (50), is elastically deformable to a greater extent than the external air inlet wall (40).

5. Suction cleaning apparatus in accordance with any one of the preceding claims, **characterized in that** the external air inlet wall (40) has a plurality of external air inlets (42) and has reinforcement elements on its inner side (44).

6. Suction cleaning apparatus in accordance with claim 5, **characterized in that** the reinforcement elements are configured as reinforcement ribs (46) integrally formed on the external air inlet wall (40).

7. Suction cleaning apparatus in accordance with any one of the preceding claims, **characterized in that** the external air inlet wall (40) lies opposite the clean side (56) of the filter.

8. Suction cleaning apparatus in accordance with any one of the preceding claims, **characterized in that** the filter is configured as a flat pleated filter (26).

9. Suction cleaning apparatus in accordance with claim 8, **characterized in that** the external air inlet wall (40) covers the flat pleated filter (26).

10. Suction cleaning apparatus in accordance with any one of the preceding claims, **characterized in that** the closing body (50) is manually movable.

11. Suction cleaning apparatus in accordance with any one of the preceding claims, **characterized in that** the closing body (50) is movable by means of a pivot lever (66).

12. Suction cleaning apparatus in accordance with any one of the preceding claims, **characterized in that** the return spring (54) contacts the outer side (48) of the external air inlet wall (40).

## Revendications

1. Appareil de nettoyage par aspiration comprenant un réservoir collecteur de poussière (12), qui présente une entrée aspirante (16) et est en liaison fluidique avec au moins un ensemble aspirant (18) par l'intermédiaire d'au moins un filtre (26) et d'au moins un canal aspirant (28), et au moins une entrée d'air extérieur (42) débouchant dans le canal aspirant (28) en aval du ou des filtres (26), laquelle entrée peut être fermée et libérée sélectivement au moyen d'un corps de fermeture (50), le canal aspirant (28) présentant une paroi (40) d'entrée d'air extérieur comprenant l'entrée ou les entrées d'air extérieur, **caractérisé en ce que** le corps de fermeture (50) peut être animé d'un mouvement de va-et-vient, en glissant le long du côté extérieur (48) de la paroi (40) de l'entrée d'air extérieur, entre une position de fermeture fermant l'entrée ou les entrées d'air extérieur (42) et une position de libération libérant l'entrée ou les entrées d'air extérieur (42), le corps de fermeture (50) étant mobile de sa position de fermeture à sa position de libération à l'encontre de l'action d'un ressort de rappel (54).

2. Appareil de nettoyage par aspiration selon la revendication 1, **caractérisé en ce que** la paroi (40) de l'entrée d'air extérieur et le corps de fermeture (50) sont réalisés en forme de plaque.

3. Appareil de nettoyage par aspiration selon la revendication 1 ou 2, **caractérisé en ce que** le corps de fermeture (50) repose directement sur la paroi (40) de l'entrée d'air extérieur.

4. Appareil de nettoyage par aspiration selon la revendication 1, 2 ou 3, **caractérisé en ce que** le corps de fermeture (50), sous l'effet de la différence de pression entre le vide régnant dans le canal aspirant (28) pendant le fonctionnement de l'appareil de nettoyage par aspiration (10) et la pression extérieure agissant côté extérieur sur le corps de fermeture (50), est plus fortement élastiquement déformable que la paroi (40) de l'entrée d'air extérieur.

5. Appareil de nettoyage par aspiration selon l'une quelconque des revendications précédentes, **caractérisé en ce que** la paroi (40) de l'entrée d'air extérieur comprend plusieurs entrées d'air extérieur (42) et porte sur son côté intérieur (44) des éléments de renforcement.

6. Appareil de nettoyage par aspiration selon la revendication 5, **caractérisé en ce que** les éléments de renforcement sont réalisés sous la forme de nervures de renforcement (46) formées sur la paroi (40) de l'entrée d'air extérieur.

7. Appareil de nettoyage par aspiration selon l'une quelconque des revendications précédentes, **caractérisé en ce que** la paroi (40) de l'entrée d'air extérieur fait face au côté propre (56) du filtre.

8. Appareil de nettoyage par aspiration selon l'une quelconque des revendications précédentes, **caractérisé en ce que** le filtre est réalisé sous la forme d'un filtre plissé plat (26).

9. Appareil de nettoyage par aspiration selon la revendication 8, **caractérisé en ce que** la paroi (40) de l'entrée d'air extérieur recouvre le filtre plissé plat (26).

10. Appareil de nettoyage par aspiration selon l'une quelconque des revendications précédentes, **caractérisé en ce que** le corps de fermeture (50) est mobile manuellement.

11. Appareil de nettoyage par aspiration selon l'une quelconque des revendications précédentes, **caractérisé en ce que** le corps de fermeture (50) est mobile au moyen d'un levier pivotant (66).

12. Appareil de nettoyage par aspiration selon l'une quelconque des revendications précédentes, **caractérisé en ce que** le ressort de rappel (54) repose sur le côté extérieur (48) de la paroi (40) de l'entrée d'air extérieur.
